# EUROPÄISCHE PATENTANMELDUNG

(11) **EP 4 649 872 A2**
(43) Veröffentlichungstag der Anmeldung: **19.11.2025**
(21) Anmeldenummer: 25173116.2
(22) Anmeldetag: 29.04.2025
(51) Int. Cl.: A47L 11/292, A47L 11/40

(54) **BODENREINIGUNGSMASCHINE MIT VERRIEGELUNGSEINHEIT**

(30) Priorität: 14.05.2024 DE 102024113443
(71) Anmelder: Hako GmbH, 23843 Bad Oldesloe (DE)
(72) Erfinder: Austermann, Daniel, 23843 Bad Oldesloe (DE)
(74) Vertreter: Bird & Bird LLP - Hamburg

(57) **Zusammenfassung**

Dargestellt und beschrieben ist eine Bodenreinigungsmaschine (1) mit einem Schwenkarm (25), der um eine erste Schwenkachse (27) schwenkbar an einem Rahmen (3) gehaltert ist, einer Verriegelungseinheit (29) zur Verriegelung des Schwenkarms (25) mit dem Rahmen (3) in mindestens eine Schwenkrichtung, mit einem Verriegelungshebel (31), der um eine zweite Schwenkachse (33) schwenkbar mit einem aus dem Schwenkarm (25) und dem Rahmen (3) verbunden ist, wobei der Verriegelungshebel (31) einen Verriegelungsvorsprung (35) aufweist, der beabstandet von der zweiten Schwenkachse (33) angeordnet ist und sich in Richtung der zweiten Schwenkachse (33) von dem Verriegelungshebel (31) wegerstreckt, einer Kulisse (37), die mit dem anderen aus dem Schwenkarm (25) und dem Rahmen (3) verbunden ist, wobei die Kulisse (37) eine erste Vertiefung (39) aufweist, in der der Verriegelungsvorsprung (35) aufgenommen werden kann, wobei der Schwenkarm (25) zwischen einer Reinigungsposition, in der die Reinigungselementanordnung (7) mit der zu reinigenden Bodenfläche eingreift und in der der Verriegelungsvorsprung (35) von der Kulisse (37) gelöst ist, und einer Verriegelungsposition verschwenkt werden kann, in der die Reinigungselementanordnung (7) von der zu reinigenden Bodenfläche beabstandet ist und in der der Verriegelungsvorsprung (35) mit der ersten Vertiefung (39) der Kulisse (37) eingreift, wobei er durch eine auf die Reinigungselementanordnung (7) wirkende Kraft in der ersten Vertiefung (39) gehalten wird.

## Beschreibung

Die vorliegende Erfindung betrifft eine Bodenreinigungsmaschine mit einer Verriegelungseinheit zur Verriegelung eines Schwenkarms, der mit einer Reinigungselementanordnung verbunden ist.

Bei Bodenreinigungsmaschinen, die eine mit einem Schwenkarm verbundene Reinigungselementanordnung aufweisen, kann die Reinigungselementanordnung zwischen einer Reinigungsposition, in der die Reinigungselementanordnung mit einer zu reinigenden Bodenfläche eingreift, und einer angehobenen Position, in der die Reinigungselementanordnung von der zu reinigenden Bodenfläche beabstandet ist, verschwenkt werden. Die Reinigungsposition wird dazu verwendet, die Bodenfläche mit der Reinigungselementanordnung zu reinigen. Mit der angehobenen Position wird erreicht, dass die Bodenreinigungsmaschine über die Bodenfläche bewegt werden kann, ohne dass die Reinigungselementanordnung mit der Bodenfläche eingreift. Um die angehobene Position beizubehalten, sind aus dem Stand der Technik Bodenreinigungsmaschinen mit einer Verriegelungsfunktion zur Verriegelung des Schwenkarms, der mit der Reinigungselementanordnung verbunden ist, bekannt. Bei bekannten Verriegelungsmechanismen wird der Schwenkarm in eine Verriegelungsposition gebracht, indem der Schwenkarm seitlich in eine Verriegelungskerbe verschwenkt wird. Alternativ sind Verriegelungseinheiten bekannt, bei denen der Schwenkarm mit einem separaten Verriegelungselement verbunden wird, um den Schwenkarm in der Verriegelungsposition zu halten.

Nachteilig an den bekannten Verriegelungsfunktionen ist, dass aufgrund des hohen Gewichts des Schwenkarms und der Reinigungselementanordnung ein seitliches Verschwenken des Schwenkarms nur mit erhöhtem Kraftaufwand möglich ist. Bei der Verwendung eines separaten Verriegelungselements ist es notwendig, den Schwenkarm in der Verriegelungsposition zu halten und mit dem separaten Verriegelungselement zu verbinden. Bei diesen Verriegelungsmechanismen besteht zudem die Gefahr, dass der Schwenkarm nicht korrekt in die Verriegelungsposition verbracht oder in dieser gehalten wird, sodass das Risiko einer Beschädigung des Schwenkarms oder der Reinigungselementanordnung besteht, wenn diese auf den Boden aufschlägt. Ebenfalls weisen diese Verriegelungsmechanismen beim Verschwenken des Schwenkarms eine erhöhte Verletzungsgefahr im Betrieb sowie im Falle einer Wartung auf.

Ausgehend vom Stand der Technik ist es daher die Aufgabe der vorliegenden Erfindung, eine Bodenreinigungsmaschine mit einem Verriegelungsmechanismus bereitzustellen, mit der die Reinigungselementanordnung auf besonders einfache und sichere Weise in einer Position beabstandet von der Bodenfläche gehalten und aus dieser Position gelöst werden kann.

Gemäß einem ersten Aspekt der Erfindung wird die genannte Aufgabe durch eine Bodenreinigungsmaschine mit den Merkmalen des Patentanspruchs 1 gelöst. Die Bodenreinigungsmaschine weist einen Rahmen und ein an dem Rahmen angeordnetes Fahrwerk zum Bewegen der Bodenreinigungsmaschine über eine zu reinigende Bodenfläche auf. Weiter weist die Bodenreinigungsmaschine eine Reinigungselementanordnung mit wenigstens einem, vorzugsweise angetriebenen, Reinigungselement auf, wobei das Reinigungselement ausgebildet ist, mit der zu reinigenden Bodenfläche einzugreifen. Die Bodenreinigungsmaschine weist einen Schwenkarm, der mit der Reinigungselementanordnung verbunden und um eine erste Schwenkachse schwenkbar an dem Rahmen gehaltert ist, und eine Verriegelungseinheit zur Verriegelung des Schwenkarms mit dem Rahmen in mindestens eine Schwenkrichtung auf. Die Verriegelungseinheit weist einen Verriegelungshebel auf, der um eine zweite Schwenkachse schwenkbar mit einem aus dem Schwenkarm und dem Rahmen verbunden ist, wobei der Verriegelungshebel einen Verriegelungsvorsprung aufweist, der beabstandet von der zweiten Schwenkachse angeordnet ist und sich in Richtung der zweiten Schwenkachse von dem Verriegelungshebel wegerstreckt. Weiter weist die Verriegelungseinheit eine Kulisse auf, die mit dem anderen aus dem Schwenkarm und dem Rahmen verbunden ist, wobei die Kulisse eine erste Vertiefung aufweist, in der der Verriegelungsvorsprung aufgenommen werden kann. Die erste Schwenkachse ist zwischen der zweiten Schwenkachse und der Reinigungselementanordnung angeordnet. Der Schwenkarm kann zwischen einer Reinigungsposition, in der die Reinigungselementanordnung mit der zu reinigenden Bodenfläche eingreift und in der der Verriegelungsvorsprung von der Kulisse gelöst ist, und einer Verriegelungsposition verschwenkt werden, in der die Reinigungselementanordnung von der zu reinigenden Bodenfläche beabstandet ist und in der der Verriegelungsvorsprung mit der ersten Vertiefung der Kulisse eingreift, wobei er durch eine auf die Reinigungselementanordnung wirkende Kraft in der ersten Vertiefung gehalten wird. Bei dieser Kraft handelt es sich vorzugsweise um die Schwerkraft. Die Kulisse ist derart ausgestaltet, dass der Verriegelungsvorsprung bei einem Verschwenken des Schwenkarms hin zu der Verriegelungsposition durch die Kulisse aus einer Neutralstellung in eine erste Richtung verschwenkt wird und bei Erreichen eines ersten Umschlagpunkts in eine zweite, der ersten entgegengesetzte, Richtung schwenkt wird, sodass der Verriegelungsvorsprung mit der ersten Vertiefung eingreift. Die Kulisse ist weiter derart ausgebildet, dass der Verriegelungsvorsprung in die zweite Richtung verschwenkt wird, wenn der Schwenkarm über die Verriegelungsposition hinaus bis zu einem zweiten Umschlagpunkt verschwenkt wird. Bei einem Verschwenken des Schwenkarms von dem zweiten Umschlagpunkt hin zu der Reinigungsposition wird der Verriegelungsvorsprung durch die Kulisse in die zweite Richtung verschwenkt.

Die Bodenreinigungsmaschine weist einen Rahmen und ein an dem Rahmen angeordnetes Fahrwerk zum Bewegen der Bodenreinigungsmaschine über eine zu reinigende Bodenfläche auf. Unter einem Rahmen wird derjenige feststehende Teil der Bodenreinigungsmaschine verstanden, der mit dem Fahrwerk verbunden ist. Der Rahmen kann aus einer Stahl- oder Aluminiumkonstruktion oder aus einem Verbundwerkstoff hergestellt sein. An dem Rahmen können weitere Bauteile, insbesondere ein Gehäuse, Verkleidungen, Quer- und Längsstreben und elektronische Bauteile, angebracht sein. Das Fahrwerk kann zwei oder mehr Räder oder Rollen aufweisen, mittels derer die Bodenreinigungsmaschine über die Bodenfläche bewegt werden kann. Das Fahrwerk kann einen elektrischen Antrieb zum Antreiben der Räder oder Rollen aufweisen, wodurch das Bewegen der Bodenreinigungsmaschine über die Bodenfläche erleichtert werden kann.

Weiter weist die Bodenreinigungsmaschine eine Reinigungselementanordnung mit wenigstens einem, vorzugsweise angetriebenen, Reinigungselement auf, wobei das Reinigungselement ausgebildet ist, mit der zu reinigenden Bodenfläche einzugreifen. Beispielsweise kann es sich bei dem Reinigungselement um eine drehend angetriebene Bürste handeln, wobei die Eingriffselemente dann Borsten sind, deren freie Enden mit der zu reinigenden Bodenfläche eingreifen. Es ist aber genauso denkbar, dass es sich bei dem Reinigungselement um ein sogenanntes Pad handelt, bei dem das Eingriffselement durch ein an dem Pad vorgesehenes flächiges Material gebildet wird, dessen Oberfläche zur Anlage mit der zu reinigenden Bodenfläche kommt. Die vorliegende Erfindung ist aber nicht auf diese beiden Beispiele beschränkt, sondern es können auch beliebige andere Formen von Reinigungselementen verwendet werden.

Die Bodenreinigungsmaschine weist einen Schwenkarm, der mit der Reinigungselementanordnung verbunden und um eine erste Schwenkachse schwenkbar an dem Rahmen gehaltert ist, und eine Verriegelungseinheit zur Verriegelung des Schwenkarms mit dem Rahmen in mindestens eine Schwenkrichtung auf. Der Schwenkarm dient dazu, die Reinigungselementanordnung um die erste Schwenkachse schwenkbar mit dem Rahmen zu verbinden. Die erste Schwenkachse verläuft vorzugsweise parallel zur Bodenfläche. Dadurch wird erreicht, dass das Reinigungselement weg von der Bodenfläche verschwenkt werden kann, sodass das Reinigungselement nicht mehr mit der Bodenfläche eingreift. Der Schwenkarm ist vorzugsweise aus demselben Material gebildet, wie der Rahmen der Bodenreinigungsmaschine. Das Reinigungselement kann durch die Verriegelungseinheit in mindestens einer Position verriegelt werden, sodass die Bodenreinigungsmaschine bewegt werden kann, während das Reinigungselement von der Bodenfläche beabstandet bleibt, ohne dass ein Nutzer den Schwenkarm dauerhaft verschwenkt halten muss.

Die Verriegelungseinheit weist einen Verriegelungshebel auf, der um eine zweite Schwenkachse schwenkbar mit einem aus dem Schwenkarm und dem Rahmen verbunden ist, wobei der Verriegelungshebel einen Verriegelungsvorsprung aufweist, der beabstandet von der zweiten Schwenkachse angeordnet ist und sich in Richtung der zweiten Schwenkachse von dem Verriegelungshebel wegerstreckt. Der Verriegelungshebel weist den Verriegelungsvorsprung auf und ist um die zweite Schwenkachse schwenkbar mit dem Schwenkarm oder dem Rahmen verbunden, sodass der Verriegelungsvorsprung schwenkbar um die zweite Schwenkachse an dem Schwenkarm oder dem Rahmen angeordnet ist. Der Verriegelungsvorsprung ist von der zweiten Schwenkachse beabstandet, sodass der Abstand der Verriegelungsvorsprungs von der zweiten Schwenkachse den Schwenkradius des Verriegelungsvorsprungs ergibt. Der Verriegelungsvorsprung erstreckt sich in Richtung der zweiten Schwenkachse. Darunter wird verstanden, dass der Verriegelungsvorsprung sich von dem Verriegelungshebel aus parallel zur zweiten Schwenkachse erstreckt, also aus der Ebene des Verriegelungshebels hervorsteht. Der Verriegelungsvorsprung kann beispielsweise eine der folgenden Formen aufweisen: Zapfen, Pin, Bolzen, Stift oder Haken. Dadurch kann ein besonders einfacher Aufbau der Verriegelungseinheit erreicht werden.

Weiter weist die Verriegelungseinheit eine Kulisse auf, die mit dem anderen aus dem Schwenkarm und dem Rahmen verbunden ist, wobei die Kulisse eine erste Vertiefung aufweist, in der der Verriegelungsvorsprung aufgenommen werden kann. Unter einer Kulisse wird eine Führung verstanden, die eingerichtet ist, mit dem Verriegelungsvorsprung einzugreifen und diesen zu führen. Dadurch, dass der Verriegelungsvorsprung an dem schwenkbaren Verriegelungshebel angeordnet ist, ist die Kulisse in der Lage, den Verriegelungsvorsprung auszulenken bzw. kontrolliert zu führen, sodass dieser verschwenkt wird. Die Kulisse kann integral mit dem Schwenkarm oder dem Rahmen oder als separates Bauteil, das über Befestigungsmittel mit dem Schwenkarm oder dem Rahmen verbunden wird, ausgeführt sein. Die erste Vertiefung der Kulisse ist so gewählt, dass sie den Verriegelungsvorsprung aufnehmen kann. Das bedeutet, dass die Dimensionen der ersten Vertiefung an die Dimensionen des Verriegelungsvorsprungs angepasst sind, um den Verriegelungsvorsprung in der ersten Vertiefung aufzunehmen. Dadurch ist es möglich, dass die Kulisse und der Verriegelungsvorsprung miteinander eingreifen können, sodass der Verriegelungsvorsprung fest mit der Kulisse und damit mit dem Schwenkarm oder dem Rahmen verbunden werden kann, sodass der Schwenkarm in Position gehalten werden kann.

Die erste Schwenkachse ist zwischen der Verriegelungseinheit und der Reinigungselementanordnung angeordnet. Der Schwenkarm kann zwischen einer Reinigungsposition, in der die Reinigungselementanordnung mit der zu reinigenden Bodenfläche eingreift und in der der Verriegelungsvorsprung von der Kulisse gelöst ist, und einer Verriegelungsposition verschwenkt werden, in der die Reinigungselementanordnung von der zu reinigenden Bodenfläche beabstandet ist und in der der Verriegelungsvorsprung mit der ersten Vertiefung der Kulisse eingreift, wobei er durch eine auf die Reinigungselementanordnung wirkende Kraft in der ersten Vertiefung gehalten wird. Die auf die Reinigungselementanordnung wirkende Kraft kann durch die auf die Reinigungselementanordnung wirkende Schwerkraft gebildet werden. Alternativ oder in Ergänzung kann die Kraft durch ein Federelement gebildet werden. Die erste Schwenkachse ist so zwischen der zweiten Schwenkachse, und damit der Verriegelungseinheit, und der Reinigungselementanordnung positioniert, dass sie als Drehpunkt fungiert. Die Reinigungselementanordnung weist in der Regel ein höheres Gewicht auf als der Schwenkarm bzw. das dem Reinigungselement gegenüberliegende Ende des Schwenkarms, sodass die Reinigungselementanordnung dann aufgrund der Schwerkraft in Richtung der Bodenfläche gedrückt wird und ein Drehmoment um die erste Schwenkachse erzeugt. Dadurch, dass die erste Schwenkachse zwischen der Reinigungselementanordnung und der zweiten Schwenkachse bzw. der Verriegelungseinheit angeordnet ist, wirkt das Drehmoment in Richtung entgegen der Bodenfläche. Die Kulisse kann dann, wenn der Verriegelungsvorsprung mit der ersten Vertiefung eingreift, das Drehmoment, das auf den Verriegelungsvorsprung wirkt, auf besonders einfache Weise aufnehmen, sodass die Reinigungselementanordnung in der Verriegelungsposition gehalten werden kann.

Die Kulisse ist derart ausgestaltet, dass der Verriegelungsvorsprung bei einem Verschwenken des Schwenkarms hin zu der Verriegelungsposition durch die Kulisse aus einer Neutralstellung in eine erste Richtung verschwenkt wird und bei Erreichen eines ersten Umschlagpunkts in eine zweite, der ersten entgegengesetzte, Richtung schwenkt wird, sodass der Verriegelungsvorsprung mit der ersten Vertiefung eingreift. Die Neutralstellung ist diejenige Stellung, die der Verriegelungsvorsprung bzw. der Verriegelungshebel einnimmt, wenn er nicht mit der Kulisse in Kontakt steht und nicht von dieser abgelenkt wird. Demnach kann die Neutralstellung des Verriegelungshebels und des Verriegelungsvorsprungs als diejenige Position definiert werden, in der sich der Verriegelungshebel aufgrund der Schwerkraft und/oder einer durch ein Vorspannelement ausgeübten Kraft in einer Gleichgewichtslage befindet. Diese Position wird erreicht, wenn der Verriegelungshebel und der Verriegelungsvorsprung durch die Schwerkraft und/oder die durch ein Vorspannelement ausgeübte Kraft in ihre stabilste, ggf. tiefste Lage innerhalb des Schwenkbereichs gebracht werden, während die Bodenreinigungsmaschine auf einer horizontalen Fläche steht. In dieser Lage befindet sich der Verriegelungsvorsprung in der ggf. untersten Position seines Bewegungsbereichs, was einer Gleichgewichtslage entspricht, frei von jeglichem Eingriff durch die Kulisse. Dies hat den Vorteil, dass der Verriegelungsvorsprung eine definierte Position einnehmen kann, wenn er nicht von der Kulisse abgelenkt wird.

Wenn der Verriegelungsvorsprung und der Verriegelungshebel aus der Neutralstellung verschwenkt werden, beispielsweise entlang einer ersten Führungsfläche der Kulisse, so wirkt auf den Verriegelungshebel und den Verriegelungsvorsprung eine Rückstellkraft, die den Verriegelungshebel und den Verriegelungsvorsprung in die Neutralstellung zurückdrückt. Diese Rückstellkraft bewirkt, dass der Verriegelungshebel dann, wenn der erste Umschlagpunkt erreicht ist, zurück in Richtung der Neutralstellung schwenkt. Unter dem ersten Umschlagpunkt wird derjenige Punkt verstanden, an dem der Verriegelungsvorsprung außer Kontakt mit der ersten Führungsfläche kommt, das heißt, dass der Verriegelungsvorsprung von der Kulisse, entlang der ersten Führungsfläche, nicht weiter in die erste Richtung verschwenkt wird. Vorzugsweise wird der erste Umschlagpunkt erreicht, wenn der Verriegelungsvorsprung außer Kontakt mit der ersten Führungsfläche der Kulisse kommt und der Verriegelungsvorsprung sich in einer Richtung senkrecht zur Bodenfläche unterhalb der ersten Führungsfläche befindet. Die erste Führungsfläche kann eine gerade Fläche oder eine Fläche variierender Form sein. Als erste Führungsfläche wird diejenige Fläche verstanden, die eingerichtet ist, den Verriegelungsvorsprung in die erste Richtung zu verschwenken. Vorzugsweise liegt der erste Umschlagpunkt in einer Richtung senkrecht zur Bodenfläche unterhalb der ersten Führungsfläche und unterhalb der ersten Vertiefung. Dies hat den Vorteil, dass der Verriegelungsvorsprung bei Erreichen des ersten Umschlagpunkts aufgrund der Schwerkraft und/oder ggf. der Kraft durch ein Vorspannelement in Richtung der Neutralstellung zurückschwenkt, bis er mit der ersten Vertiefung eingreift. Dadurch wird erreicht, dass die Verriegelungsposition durch bloßes Schwenken des Schwenkarms um die erste Schwenkachse eingenommen werden kann, ohne dass der Schwenkarm seitlich verschwenkt oder ein separates Verriegelungselement benötigt wird.

Die Kulisse ist weiter derart ausgebildet, dass der Verriegelungsvorsprung in die zweite Richtung verschwenkt wird, wenn der Schwenkarm über die Verriegelungsposition hinaus bis zu einem zweiten Umschlagpunkt verschwenkt wird. Der zweite Umschlagpunkt ist analog zum ersten Umschlagpunkt derjenige Punkt, an dem der Verriegelungsvorsprung außer Kontakt mit der ersten Vertiefung oder einer an die erste Vertiefung grenzenden zweiten Führungsfläche kommt, das heißt, dass der Verriegelungsvorsprung von der Kulisse, entlang der zweiten Führungsfläche, nicht weiter in die erste Richtung verschwenkt wird. Vorzugsweise wird der zweite Umschlagpunkt erreicht, wenn der Verriegelungsvorsprung außer Kontakt mit der zweiten Führungsfläche der Kulisse kommt. Die zweite Führungsfläche kann eine gerade Fläche oder eine Fläche variierender Form sein. Als zweite Führungsfläche wird diejenige Fläche verstanden, die an die erste Vertiefung angrenzt und eingerichtet ist, den Verriegelungsvorsprung in die erste Richtung zu verschwenken oder in der verschwenkten Position zu halten. Vorzugsweise liegt der zweite Umschlagpunkt in einer Richtung senkrecht zur Bodenfläche unterhalb der zweiten Führungsfläche und unterhalb der ersten Vertiefung. Weiter vorzugsweise liegt der zweite Umschlagpunkt in einer Richtung senkrecht zur Bodenfläche unterhalb des ersten Umschlagpunkts. Dies hat den Vorteil, dass der Verriegelungsvorsprung bei Erreichen des zweiten Umschlagpunkts aufgrund der Schwerkraft und/oder ggf. der Kraft eines Vorspannelements in Richtung der Neutralstellung zurückschwenkt. Dadurch wird erreicht, dass der Verriegelungsvorsprung aus der ersten Vertiefung durch bloßes Schwenken des Schwenkarms um die erste Schwenkachse freikommen kann, ohne dass der Schwenkarm seitlich verschwenkt oder ein separates Verriegelungselement benötigt wird.

Bei einem Verschwenken des Schwenkarms von dem zweiten Umschlagpunkt hin zu der Reinigungsposition wird der Verriegelungsvorsprung durch die Kulisse in die zweite Richtung verschwenkt. Wenn der Verriegelungsvorsprung in die zweite Richtung verschwenkt wird, beispielsweise entlang einer dritten Führungsfläche der Kulisse, wirkt auf den Verriegelungshebel und den Verriegelungsvorsprung eine Rückstellkraft in die erste Richtung, die den Verriegelungshebel und den Verriegelungsvorsprung in die Neutralstellung zurückdrückt. Durch das Schwenken der Verriegelungsvorsprungs in die zweite Richtung wird erreicht, dass der Verrieglungsvorsprung dann, wenn er die Neutralstellung erreicht, erneut in die Verriegelungsposition gebracht werden kann. Somit wird eine Verriegelungseinheit bereitgestellt, die den Schwenkarm stets durch Verschwenken des Schwenkarms in eine Richtung verriegelt und entriegelt. Demnach folgt die Verriegelungseinheit der Funktionsweise eines Drucktasters, wodurch sich eine besonders einfache Ver- und Entriegelung ergibt.

Das Verschwenken des Verriegelungsvorsprungs in die zweite Richtung kann entweder unmittelbar nach Passieren des zweiten Umschlagpunkts in Richtung der Reinigungsposition erfolgen oder erst kurz bevor die Reinigungsposition erreicht wird. Dies hat den Vorteil, dass dadurch eine Gestaltungsfreiheit der Kulisse erhöht wird, die weitere Positionen des Verriegelungsvorsprungs ermöglicht.

Die Kulisse kann einteilig oder mehrteilig ausgeführt sein. Beispielsweise kann die Kulisse aus einer inneren Kulisse und einer äußeren Kulisse bestehen, wobei die innere Kulisse und die äußere Kulisse zumindest abschnittsweise eine Führung bilden können, in der der Verriegelungsvorsprung geführt ist. Dies ermöglicht es, dass jeweils ein Teil der Kulisse für das Verschwenken des Verriegelungsvorsprungs in der Reinigungsposition und ein weiterer Teil für das Verschwenken in der Verriegelungsposition verwendet wird. Dadurch kann die Gestaltungsfreiheit der Kulisse weiter erhöht werden.

Zusammenfassend kann also festgestellt werden, dass bei der erfindungsgemäßen Bodenreinigungsmaschine eine Verriegelungs- und Entriegelungsfunktion bereitgestellt wird, mit der die Reinigungselementanordnung auf besonders einfache und sichere Weise in einer Position beabstandet von der Bodenfläche gehalten und aus dieser Position gelöst werden kann.

In einer Ausführungsform ist der Verriegelungshebel in der Neutralstellung vertikal angeordnet, sodass vorzugsweise eine Verbindungslinie zwischen dem Verriegelungsvorsprung und der zweiten Schwenkachse vertikal verläuft. Die Neutralstellung ist dann die Position, die der Verriegelungshebel aufgrund der Schwerkraft einnimmt. Es ist Der Verriegelungshebel ist in der Neutralstellung, das heißt, wenn er von der Kulisse freikommt, also nicht mit dieser in Kontakt steht, dann vertikal angeordnet, wenn der Verriegelungsvorsprung mittig, das heißt zentral auf der Längsachse des Verriegelungshebels angeordnet ist. Dies hat den Vorteil, dass sich das Gewicht des Verriegelungshebels und des Verriegelungsvorsprungs gleichmäßig um die Schwenkachse verteilen. Dies erleichtert es dem Verriegelungsvorsprung, unter der Einwirkung der Schwerkraft in die Neutralstellung zu gelangen, da kein asymmetrisches Drehmoment wirkt, das den Verriegelungshebel aus dieser Position herausziehen würde. In der Neutralstellung wirken die Gewichtskräfte des Verriegelungshebels und Verriegelungsvorsprungs entlang derselben Achse, was eine stabilisierende Wirkung hat. Dies unterstützt eine klare, stabile und definierte Neutralstellung.

Wenn der Verriegelungsvorsprung in die zweite Richtung verschwenkt wird, beispielsweise entlang der dritten Führungsfläche der Kulisse, wirkt auf den Verriegelungshebel und den Verriegelungsvorsprung eine Rückstellkraft in die erste Richtung, die den Verriegelungshebel und den Verriegelungsvorsprung in die Neutralstellung zurückdrückt. Diese Rückstellkraft bewirkt, dass der Verriegelungsvorsprung dann, wenn er von der Kulisse freikommt, zurück in die Neutralstellung verschwenkt. Dies hat den Vorteil, dass der Verriegelungsvorsprung selbsttätig in die Neutralstellung zurückschwenkt, sodass der Verriegelungsvorsprung stets selbsttätig mit der Kulisse eingreifen und von dieser freikommen kann.

In einer Ausführungsform ist die Kulisse derart angeordnet, dass die erste Vertiefung in der ersten Richtung relativ zur Neutralstellung des Verriegelungsvorsprungs versetzt ist, sodass der Verriegelungsvorsprung dann, wenn er mit der ersten Vertiefung eingreift, in der ersten Richtung gegenüber der Neutralstellung verschwenkt ist. Dies hat den Vorteil, dass die Rückstellkraft, die den Verriegelungsvorsprung in die Neutralstellung zurückdrängt, den Verriegelungsvorsprung gegen die erste Vertiefung drückt. Dadurch kann ein besonders einfaches und sicheres Eingreifen des Verriegelungsvorsprungs mit der ersten Vertiefung erreicht werden.

In einer bevorzugten Ausführungsform weist die Kulisse ein erstes Schwenkbegrenzungselement auf, das ein Verschwenken des Verriegelungsvorsprungs zurück in die Neutralstellung verhindert, wenn der Schwenkarm über den ersten Umschlagpunkt hinaus verschwenkt wird. Wie bereits erwähnt schwenkt der Verriegelungsvorsprung aufgrund der auf ihn wirkenden Schwerkraft und/oder der Kraft eines Vorspannelements zurück in Richtung der Neutralstellung, wenn der Verriegelungsvorsprung von der Kulisse freikommt. Das erste Schwenkbegrenzungselement ist in einer Richtung senkrecht zur Bodenfläche unterhalb des ersten Umschlagpunkts und in der ersten Richtung vor der ersten Vertiefung angeordnet. Dadurch kann zwischen der Kulisse und dem ersten Schwenkbegrenzungselement ein Freiraum gebildet werden, entlang dessen der Verriegelungsvorsprung in die erste Vertiefung schwenken kann. Das erste Schwenkbegrenzungselement ist vorzugsweise so angeordnet und ausgebildet, dass es mit dem Verriegelungsvorsprung in Kontakt tritt. Durch das erste Schwenkbegrenzungselement wird weiter erreicht, dass der Verriegelungsvorsprung nicht in die Neutralstellung zurückschwenkt, wenn der Schwenkarm über den ersten und zweiten Umschlagpunkt hinaus verschwenkt wird. Demnach wird erreicht, dass der Verriegelungsvorsprung erst in die Neutralstellung zurückschwenken kann, wenn er das erste Schwenkbegrenzungselement in vertikaler Richtung gesehen passiert hat, indem der Verriegelungsvorsprung zwischen dem ersten Umschlagpunkt und dem ersten Schwenkbegrenzungselement vorbei geschwenkt wird. Dadurch wird eine stufenweise Verschwenkung des Verriegelungsvorsprungs erreicht, sodass der Verriegelungsvorsprung nicht an der ersten Vertiefung vorbei geschwenkt werden kann, wenn der Schwenkarm über den ersten Umschlagpunkt hinaus verschwenkt wird.

In einer weiteren bevorzugten Ausführungsform weist die Kulisse ein zweites Schwenkbegrenzungselement auf, das ein Verschwenken des Verriegelungsvorsprungs in der zweiten Richtung über die Neutralstellung hinaus verhindert, wenn der Schwenkarm über den zweiten Umschlagpunkt hinaus verschwenkt wird. Das zweite Schwenkbegrenzungselement ist vorzugsweise so angeordnet und ausgebildet, dass es mit dem Verriegelungsvorsprung in Kontakt tritt. Das zweite Schwenkbegrenzungselement ist in einer Richtung senkrecht zur Bodenfläche unterhalb des zweiten Umschlagpunkts und in der zweiten Richtung von der ersten Vertiefung beabstandet angeordnet. Das zweite Schwenkbegrenzungselement dient dazu zu verhindern, dass der Verriegelungsvorsprung dann, wenn er den zweiten Umschlagpunkt passiert hat, über die Neutralstellung hinaus in die zweite Richtung schwenkt, was zu einem Schwingen des Verriegelungsvorsprungs um die Neutralstellung herum bewirken kann. Demnach kann durch das zweite Schwenkbegrenzungselement ein Schwenken des Verriegelungsvorsprungs um die Neutralstellung herum minimiert werden, sodass der Verriegelungsvorsprung in die Neutralstellung schwenkt und in dieser verbleibt bzw. gehalten wird. Dadurch wird erreicht, dass der Schwenkarm von der Verriegelungsposition unmittelbar in die Reinigungsposition verschwenkt werden kann, ohne dass ein Nutzer abwarten muss, bis der Verriegelungsvorsprung die Neutralstellung erreicht hat.

Bevorzugt weist die Kulisse ein Element auf, das eine erste Fläche aufweist, die als das erste Schwenkbegrenzungselement fungiert, und eine zweite Fläche, die als das zweite Schwenkbegrenzungselement fungiert. Dies hat den Vorteil, dass das erste Schwenkbegrenzungselement und das zweite Schwenkbegrenzungselement durch ein Element gebildet werden, sodass die Anzahl an Bauteilen der Kulisse reduziert werden kann, was in einem einfacheren Aufbau resultiert.

Bevorzugt weist das erste und/oder zweite Schwenkbegrenzungselement einen bogenförmigen, weiter vorzugsweise einen kreisrunden, Querschnitt auf. Dadurch kann das Risiko eines Verkantens des Verriegelungsvorsprungs mit dem ersten und/oder zweiten Schwenkbegrenzungselement verringert werden.

In einer bevorzugten Ausführungsform ist die Kulisse derart ausgestaltet, dass der Verriegelungsvorsprung aus einer in die zweite Richtung ausgelenkten Stellung in die Neutralstellung zurückschwenkt, wenn der Schwenkarm in Richtung der Reinigungsposition über einen dritten Umschlagpunkt hinaus verschwenkt wird. Der dritte Umschlagpunkt ist analog zum ersten Umschlagpunkt derjenige Punkt, an dem der Verriegelungsvorsprung außer Kontakt mit einer dritten Führungsfläche kommt, das heißt, dass der Verriegelungsvorsprung von der Kulisse, durch die dritte Führungsfläche, nicht weiter in die zweite Richtung verschwenkt wird. Vorzugsweise wird der dritte Umschlagpunkt erreicht, wenn der Verriegelungsvorsprung außer Kontakt mit der dritten Führungsfläche der Kulisse kommt. Die dritte Führungsfläche kann eine gerade Fläche oder eine Fläche mit einer gekrümmten Form sein. Als dritte Führungsfläche wird diejenige Fläche verstanden, die vom zweiten Umschlagpunkt zum dritten Umschlagpunkt verläuft und eingerichtet ist, den Verriegelungsvorsprung in die zweite Richtung zu verschwenken. Vorzugsweise liegt der dritte Umschlagpunkt in einer Richtung senkrecht zur Bodenfläche gesehen oberhalb der dritten Führungsfläche. Dies hat den Vorteil, dass der Verriegelungsvorsprung bei Erreichen des dritten Umschlagpunkts aufgrund der Schwerkraft und/oder der Kraft eines Vorspannelements in Richtung der Neutralstellung zurückschwenkt. Dadurch wird erreicht, dass der Verriegelungsvorsprung durch bloßes Schwenken des Schwenkarms um die erste Schwenkachse in die Reinigungsposition zurück in die Neutralstellung verschwenkt, ohne dass der Schwenkarm seitlich verschwenkt oder ein separates Verriegelungselement benötigt wird.

In einer Ausführungsform bildet der dritte Umschlagpunkt den höchsten Punkt der Kulisse relativ zur Bodenfläche, sodass der Verriegelungsvorsprung dann, wenn er den dritten Umschlagpunkt passiert, von der Kulisse freikommt und in die Neutralstellung zurückschwenkt. Sobald der Verriegelungsvorsprung über den dritten Umschlagpunkt hinaus verschwenkt wurde, kann er durch erneutes Verschwenken des Schwenkarms wieder in die Verriegelungsposition verschwenkt werden. Dadurch lässt sich auf besonders einfache Weise eine Ver- und Entriegelung des Schwenkarms durch bloßes Schwenken des Schwenkarms um die erste Schwenkachse in eine Richtung erreichen.

Bevorzugt schwenkt der Verriegelungsvorsprung in die Neutralstellung zurück, wenn der Verriegelungsvorsprung von der Kulisse oder der dritten Führungsfläche freikommt. Dadurch wird ein selbstständiges Zurückschwenken des Verriegelungsvorsprungs erreicht, sodass dieser ohne Einwirkung der Kulisse oder eines weiteren Bauteils in die Neutralstellung zurückschwenkt. Damit wird eine Verriegelungseinheit bereitgestellt, die einen einfachen Aufbau ermöglich und einen geringen Materialeinsatz besitzt.

In einer bevorzugten Ausführungsform ist die Reinigungselementanordnung schwenkbar um eine dritte Schwenkachse an einem ersten Ende des Schwenkarms angeordnet. Vorzugsweise ist die dritte Schwenkachse parallel zur ersten und/oder zweiten Schwenkachse. Dadurch wird erreicht, dass die Reinigungselementanordnung auch dann flächig auf der Bodenfläche aufliegt, wenn die Bodenreinigungsmaschine über eine zumindest abschnittsweise geneigte Bodenfläche geführt wird. Ebenso wird das Risiko eines Verkantens der Reinigungselementanordnung mit Unebenheiten in der Bodenfläche verringert.

In einer bevorzugten Ausführungsform weist der Schwenkarm ein zweites, dem ersten Ende gegenüberliegendes, Ende auf, an dem ein Betätigungselement angeordnet ist. Das Betätigungselement kann derart ausgestaltet sein, dass ein Nutzer das Betätigungselement mit einem Fuß betätigen kann. Beispielsweise kann das Betätigungselement dazu ein Pedal aufweisen. Das Betätigungselement kann aus einem Material bestehen, das einen höheren Reibungskoeffizienten als das Material des Schwenkarms hat, wodurch das Bestätigungselement eine höhere Griffigkeit oder Haftung aufweist.

In einer bevorzugten Ausführungsform kann der Schwenkarm über die Verriegelungsposition hinaus bis zu einer Endposition verschwenkt werden, in der der Verriegelungshebel in der Neutralstellung ist und der Schwenkarm mit dem Rahmen in Kontakt steht. Wenn der Schwenkarm in der Endposition ist, befindet sich der Verriegelungsvorsprung in der untersten Position unterhalb des zweiten Umschlagpunkts. Da der Verriegelungsvorsprung in dieser Position von der Kulisse freigekommen ist, kann der Verriegelungsvorsprung in Richtung der Neutralstellung schwenken. Dadurch wird erreicht, dass der Verriegelungsvorsprung aus der ersten Vertiefung herausgeführt und von der Kulisse gelöst werden kann, sodass ein Verschwenken des Schwenkarms in die Reinigungsposition ermöglicht wird.

In einer Ausführungsform weist der Schwenkarm ein Anschlagelement auf, das in der Endposition des Schwenkarms mit dem Rahmen in Kontakt steht. Das Anschlagelement ermöglicht eine genaue Definition der Endposition des Schwenkarms. Vorzugsweise weist das Anschlagelement ein Dämpfungselement auf. Durch das Anschlagelement können Beschädigungen des Schwenkarms oder des Rahmens minimiert werden.

In einer Ausführungsform weist das Fahrwerk eine erste Fahrwerksachse und eine zweite Fahrwerksachse auf, wobei um jede der Fahrwerksachsen mindestens eine Rolleinheit drehbar angeordnet ist, wobei die erste Schwenkachse in einer Richtung parallel zur Bodenfläche zwischen der ersten Fahrwerksachse und der zweiten Fahrwerksachse angeordnet ist. Dadurch, dass die erste Schwenkachse zwischen der ersten und zweiten Fahrwerksachse angeordnet ist, kann das Risiko verringert werden, dass die Bodenreinigungsmaschine kippt, wenn eine Kraft auf die erste Schwenkachse aufgebracht wird.

In einer Ausführungsform sind die erste Schwenkachse und die zweite Schwenkachse parallel zueinander angeordnet. Dadurch, dass die erste und zweite Schwenkachse parallel zueinander angeordnet sind, kann eine parallele und synchrone Bewegung des Schwenkarms und des Verriegelungsvorsprungs erreicht werden. Dies hat den Vorteil, dass eine möglichst einfache und zuverlässige Ver- und Entriegelung des Schwenkarms ermöglicht werden kann.

In einer Ausführungsform ist die dritte Schwenkachse parallel zur ersten Schwenkachse und zur zweiten Schwenkachse angeordnet. Dadurch kann eine parallele und synchrone Bewegung des Schwenkarms und des Reinigungselements erreicht werden.

Nachfolgend wird die vorliegende Erfindung anhand einer lediglich ein bevorzugtes Ausführungsbeispiel zeigenden Zeichnung erläutert, in der
Figur 1 eine schematische Seitenansicht eines Ausführungsbeispiels einer erfindungsgemäßen Bodenreinigungsmaschine zeigt,
Figur 2 eine weitere schematische Seitenansicht des Ausführungsbeispiels der erfindungsgemäßen Bodenreinigungsmaschine aus Figur 1 zeigt,
Figuren 3a und 3b schematische Teilansichten des Ausführungsbeispiels der erfindungsgemäßen Bodenreinigungsmaschine aus den Figuren 1 und 2 zeigen,
Figuren 4a bis 4c schematische Teilansichten der Verriegelungseinheit des Ausführungsbeispiels aus den Figuren 1 bis 3b zeigen und
Figuren 5a bis 5c weitere schematische Teilansichten der Verriegelungseinheit des Ausführungsbeispiels aus den Figuren 1 bis 3b zeigen.

Figur 1 zeigt eine schematische Seitenansicht eines Ausführungsbeispiels einer erfindungsgemäßen Bodenreinigungsmaschine 1. Die Bodenreinigungsmaschine 1 weist einen Rahmen 3 und ein an dem Rahmen 3 angeordnetes Fahrwerk 5 zum Bewegen der Bodenreinigungsmaschine 1 über eine zu reinigende Bodenfläche auf. Unter einem Rahmen 3 wird derjenige feststehende Teil der Bodenreinigungsmaschine 1 verstanden, der mit dem Fahrwerk 5 verbunden ist. Der Rahmen 3 kann beispielsweise aus einer Stahl- oder Aluminiumkonstruktion oder aus einem Verbundwerkstoff hergestellt sein.

Weiter weist die Bodenreinigungsmaschine 1 eine Reinigungselementanordnung 7 mit einem angetriebenen Reinigungselement 9 auf, wobei das Reinigungselement 9 ausgebildet ist, mit der zu reinigenden Bodenfläche einzugreifen. Das Reinigungselement 9 wird über eine Antriebseinheit 11 angetrieben. Beispielsweise kann es sich bei dem Reinigungselement 9 um eine Bürste handeln, wobei die Eingriffselemente dann Borsten sind, deren freie Enden mit der zu reinigenden Bodenfläche eingreifen. Es ist aber genauso denkbar, dass es sich bei dem Reinigungselement 9 um ein sogenanntes Pad handelt, bei dem das Eingriffselement durch ein an dem Pad vorgesehenes flächiges Material gebildet wird, dessen Oberfläche zur Anlage mit der zu reinigenden Bodenfläche kommt.

Die Bodenreinigungsmaschine 1 weist ein Gehäuse 13 zum Verkleiden der Bodenreinigungsmaschine 1 und einen Haltegriff 15 auf zum Führen der Bodenreinigungsmaschine 1 über die zu reinigende Bodenfläche. Das Gehäuse 13 kann einen Frischwassertank zur Aufnahme von Frischwasser und einen Schmutzwassertank zur Aufnahme von Schmutzwasser aufnehmen.

Das Fahrwerk 5 weist eine erste Fahrwerksachse 17 und eine zweite Fahrwerksachse 19 auf, wie in den Figuren 3a und 3b gezeigt ist, wobei an der ersten Fahrwerksachse 17 eine erste Rolleinheit 21 in Form von zwei gegenüberliegenden Rädern und an der zweiten Fahrwerksachse 19 eine zweite Rolleinheit 23 in Form eines Führungsrads angeordnet ist. Das Führungsrad ist um eine Drehachse drehbar, die senkrecht zur zweiten Fahrachse 19 angeordnet ist. Das Fahrwerk 5 weist einen elektrischen Antrieb zum Antreiben der ersten Rolleinheit 21, wodurch das Bewegen der Bodenreinigungsmaschine 1 über die Bodenfläche erleichtert werden kann. In einer alternativen Ausführungsform weist das Fahrwerk 5 keinen elektrischen Antrieb auf, sodass die Bodenreinigungsmaschine 1 durch den Nutzer über die zu reinigende Bodenfläche geschoben wird.

Die Bodenreinigungsmaschine 1 weist einen Schwenkarm 25 auf, der mit der Reinigungselementanordnung 7 verbunden und um eine erste Schwenkachse 27, wie in den Figuren 3a und 3b gezeigt, schwenkbar an dem Rahmen 3 gehaltert ist. Weiter weist die Bodenreinigungsmaschine 1 eine Verriegelungseinheit 29 zur Verriegelung des Schwenkarms 25 mit dem Rahmen 3 auf. Der Schwenkarm 25 dient dazu, die Reinigungselementanordnung 7 um die erste Schwenkachse 27 schwenkbar mit dem Rahmen 3 zu verbinden. Die erste Schwenkachse 27 ist parallel zur Bodenfläche und parallel zur ersten Fahrwerksachse 17 des Fahrwerks 5 angeordnet. Während einer Geradeausfahrt ist die erste Schwenkachse 27 ebenfalls parallel zur zweiten Fahrachse 19 des Fahrwerks 5 angeordnet. Dadurch wird erreicht, dass das Reinigungselement 9 weg von der Bodenfläche verschwenkt werden kann, sodass das Reinigungselement 9 nicht mehr mit der Bodenfläche eingreift. Der Schwenkarm 25 kann aus demselben Material gebildet sein, wie der Rahmen 3 der Bodenreinigungsmaschine 1. Das Reinigungselement 9 kann durch die Verriegelungseinheit 29 in mindestens einer Position verriegelt werden, sodass die Bodenreinigungsmaschine 1 bewegt werden kann, während das Reinigungselement 9 von der Bodenfläche beabstandet bleibt, ohne dass ein Nutzer den Schwenkarm 25 dauerhaft verschwenkt halten muss.

Die Verriegelungseinheit 29 weist einen Verriegelungshebel 31 auf, der um eine zweite Schwenkachse 33, wie in den Figuren 3a und 3b gezeigt, schwenkbar mit dem Schwenkarm 25 verbunden ist, wobei der Verriegelungshebel 31 einen Verriegelungsvorsprung 35 aufweist, der beabstandet von der zweiten Schwenkachse 33 angeordnet ist und sich in Richtung der zweiten Schwenkachse 33 von dem Verriegelungshebel 31 wegerstreckt. Der Verriegelungshebel 31 weist den Verriegelungsvorsprung 35 auf und ist um die zweite Schwenkachse 33 schwenkbar mit dem Schwenkarm 25 verbunden, sodass der Verriegelungsvorsprung 35 schwenkbar um die zweite Schwenkachse 33 an dem Schwenkarm 25 angeordnet ist. Der Verriegelungsvorsprung 35 ist von der zweiten Schwenkachse 33 beabstandet, sodass der Abstand der Verriegelungsvorsprungs 35 von der zweiten Schwenkachse 33 den Schwenkradius des Verriegelungsvorsprungs 35 ergibt. Der Verriegelungsvorsprung 35 erstreckt sich in Richtung der zweiten Schwenkachse 33, wobei darunter verstanden wird, dass der Verriegelungsvorsprung 35 sich von dem Verriegelungshebel 31 aus parallel zur zweiten Schwenkachse 33 erstreckt, also aus der Ebene des Verriegelungshebels 31 hervorsteht. In der vorliegenden Ausführungsform weist der Verriegelungsvorsprung 35 die Form eines Bolzens auf. Alternativ kann der Verriegelungsvorsprung 35 als Zapfen, Pin, Stift oder Haken ausgebildet sein. Dadurch kann ein besonders einfacher Aufbau der Verriegelungseinheit 29 erreicht werden.

Weiter weist die Verriegelungseinheit 29 eine Kulisse 37 auf, die mit dem Rahmen 3 verbunden ist. Unter einer Kulisse 37 wird eine Führung verstanden, die eingerichtet ist mit dem Verriegelungsvorsprung 35 einzugreifen und diesen zu führen. Dadurch, dass der Verriegelungsvorsprung 35 an dem schwenkbaren Verriegelungshebel 31 angeordnet ist, ist die Kulisse 37 in der Lage, den Verriegelungsvorsprung 35 auszulenken bzw. kontrolliert zu führen, sodass dieser verschwenkt wird. Die Kulisse 37 kann integral mit dem Rahmen 3 oder als separates Bauteil, das über Befestigungsmittel oder weitere Bauteile mit dem Rahmen 3 verbunden wird, ausgeführt sein.

In einer alternativen Ausführungsform ist der Verriegelungshebel 31 um die zweite Schwenkachse 33 schwenkbar mit dem Rahmen 3 verbunden und die Kulisse 37 ist mit dem Schwenkarm 25 verbunden, was ebenfalls zu einer Verriegelung des Schwenkarms 25 mit dem Rahmen 3 führt.

Die Bodenreinigungsmaschine 1 in Figur 1 zeigt den Schwenkarm 25 in einer Reinigungsposition, in der die Reinigungselementanordnung 7 mit der zu reinigenden Bodenfläche eingreift und in der der Verriegelungsvorsprung 35 von der Kulisse 37 gelöst ist. Der Schwenkarm 25 ist zwischen der Reinigungsposition und einer Verriegelungsposition, die in Figur 2 gezeigt ist, schwenkbar.

Figur 2 zeigt eine weitere schematische Ansicht des Ausführungsbeispiels der erfindungsgemäßen Bodenreinigungsmaschine 1 aus Figur 1. In Figur 2 ist der Schwenkarm 25 in der Verriegelungsposition gezeigt, in der die Reinigungselementanordnung 7 von der zu reinigenden Bodenfläche beabstandet ist und in der der Verriegelungsvorsprung 35 mit der Kulisse 37 eingreift. Die Verriegelungseinheit 29 wird nachfolgend mit Bezug auf die Figuren 3a und 3b näher erläutert.

Figuren 3a und 3b zeigen schematische Teilansichten des Ausführungsbeispiels der erfindungsgemäßen Bodenreinigungsmaschine 1 aus den Figuren 1 und 2, wobei Figur 3a den Schwenkarm 25 in der Reinigungsposition und Figur 3b den Schwenkarm 25 in der Verriegelungsposition zeigt. Die Kulisse 37 weist eine erste Vertiefung 39 auf, in der der Verriegelungsvorsprung 35 aufgenommen werden kann. Die erste Vertiefung 39 der Kulisse 37 ist so gewählt, dass sie den Verriegelungsvorsprung 35 aufnehmen kann, das heißt, die Dimensionen der ersten Vertiefung 39 sind an die Dimensionen des Verriegelungsvorsprungs 35 angepasst, um den Verriegelungsvorsprung 35 in der ersten Vertiefung 39 aufzunehmen. Dadurch ist es möglich, dass die Kulisse 37 und der Verriegelungsvorsprung 35 miteinander eingreifen können, sodass der Verriegelungsvorsprung 35 fest an der Kulisse 37 und damit an dem Rahmen 3 gehaltert werden kann, sodass der Schwenkarm 25 in Position gehalten werden kann.

Das Reinigungselement 9 ist schwenkbar um eine dritte Schwenkachse 41 an einem ersten Ende 43 des Schwenkarms 25 angeordnet. In dem vorliegenden Ausführungsbeispiel ist die dritte Schwenkachse 41 parallel zur ersten Schwenkachse 27 und/oder zweiten Schwenkachse 33. Dadurch wird erreicht, dass das Reinigungselement 9 auch dann auf der Bodenfläche flächig aufliegt, wenn die Bodenreinigungsmaschine 1 über eine geneigte Bodenfläche geführt wird. Ebenso wird das Risiko eines Verkantens des Reinigungselements 9 mit Unebenheiten in der Bodenfläche verringert.

Der Schwenkarm 25 weist ein zweites, dem ersten Ende 43 gegenüberliegendes, Ende 45 auf, an dem ein Betätigungselement 47 angeordnet ist. Das Betätigungselement 47 kann derart ausgestaltet sein, dass ein Nutzer das Betätigungselement 47 mit einem Fuß betätigen kann. In der vorliegenden Ausführungsform weist das Betätigungselement 47 ein Pedal auf. Das Betätigungselement 47 kann aus einem Material bestehen, das einen höheren Reibungskoeffizienten als das Material des Schwenkarms 25 hat, wodurch das Bestätigungselement 47 eine höhere Griffigkeit oder Haftung aufweist.

Die erste Schwenkachse 27 ist in einer Richtung parallel zur Bodenfläche zwischen der ersten Fahrwerksachse 17 und der zweiten Fahrwerksachse 19 angeordnet. Dadurch kann das Risiko verringert werden, dass die Bodenreinigungsmaschine 1 kippt, wenn eine Kraft auf die erste Schwenkachse 27 aufgebracht wird.

Wie in den Figuren 3a und 3b gezeigt, sind die erste Schwenkachse 27, die zweite Schwenkachse 33 und die dritte Schwenkachse 41 jeweils parallel zueinander angeordnet. Dadurch kann eine parallele und Bewegung des Schwenkarms 25, des Verriegelungsvorsprungs 35 und des Reinigungselements 9 erreicht werden. Dies hat den Vorteil, dass eine möglichst einfache und zuverlässige Ver- und Entriegelung des Schwenkarms 25 ermöglicht werden kann.

Die erste Schwenkachse 27 ist zwischen der Verriegelungseinheit 29 bzw. der zweiten Schwenkachse 33 und dem Reinigungselement 9 angeordnet. Wie bereits erwähnt, kann der Schwenkarm 25 zwischen der Reinigungsposition, in der das Reinigungselement 9 mit der zu reinigenden Bodenfläche eingreift und in der der Verriegelungsvorsprung 35 von der Kulisse 37 gelöst ist, und der Verriegelungsposition verschwenkt werden, in der das Reinigungselement 9 von der zu reinigenden Bodenfläche beabstandet ist und in der der Verriegelungsvorsprung 35 mit der ersten Vertiefung 39 der Kulisse 37 eingreift, wobei er durch eine auf das Reinigungselement 9 wirkende Schwerkraft in der ersten Vertiefung 39 gehalten wird. Hier ist es auch denkbar, dass zusätzlich oder alternativ eine Federkraft wirkt, die die Reinigungselementanordnung hin zur Bodenfläche drückt.

Die erste Schwenkachse 27 ist so zwischen der Verriegelungseinheit 29 und dem Reinigungselement 9 positioniert, dass sie als Schwenkachse für die Reinigungselementanordnung 7 fungiert. Das Reinigungselement 9 weist in der Regel ein höheres Gewicht auf als der Schwenkarm 25 bzw. das dem Reinigungselement 9 gegenüberliegende zweite Ende 45 des Schwenkarms 25, sodass das Reinigungselement 9 schon aufgrund der Schwerkraft in Richtung der Bodenfläche gedrückt wird und ein Drehmoment um die erste Schwenkachse 27 erzeugt. Dadurch, dass die erste Schwenkachse 27 zwischen dem Reinigungselement 9 und der Verriegelungseinheit 29 bzw. der zweiten Schwenkachse 33 angeordnet ist, wirkt das Drehmoment in Richtung entgegen der Bodenfläche. Die Kulisse 37 kann dann, wenn der Verriegelungsvorsprung 35 mit der ersten Vertiefung 39 eingreift, das Drehmoment, das auf den Verriegelungsvorsprung 35 wirkt, auf besonders einfache Weise aufnehmen, sodass das Reinigungselement 9 in der Verriegelungsposition gehalten werden kann.

Die Funktionsweise der Verriegelungseinheit 29 wird nachfolgend mit Bezug auf die Figuren 4a bis 4c und 5a bis 5c näher erläutert. Figuren 4a bis 4c zeigen schematische Teilansichten einer Verriegelungseinheit 29 des Ausführungsbeispiels aus den Figuren 1 bis 3b, wobei die Figuren 4a bis 4c die Verriegelungseinheit 29 jeweils in verschiedenen Positionen zeigen, die die Verriegelungseinheit 29 beim Verriegeln aufweisen kann.

In Figur 4a ist die Verriegelungseinheit 29 in einer Position gezeigt, die der Reinigungsposition des Schwenkarms 25 entspricht. In dieser Position ist der Verriegelungsvorsprung 35 von der Kulisse 37 gelöst und in einer Richtung senkrecht zur Bodenfläche oberhalb der Kulisse 37 angeordnet. Diese Position des Verriegelungshebels 31 und des Verriegelungsvorsprungs 35 wird als Neutralstellung bezeichnet. Die Neutralstellung ist diejenige Stellung, die der Verriegelungsvorsprung 35 bzw. der Verriegelungshebel 31 einnimmt, wenn er nicht mit der Kulisse 37 in Kontakt steht und nicht von dieser abgelenkt wird. Demnach kann die Neutralstellung des Verriegelungshebels 31 und des Verriegelungsvorsprungs 35 als diejenige Position definiert werden, in der sich der Verriegelungshebel 31 aufgrund der Schwerkraft und/oder der Kraft eines Vorspannelements in einer Gleichgewichtslage befindet. Diese Position wird erreicht, wenn der Verriegelungshebel 31 und der Verriegelungsvorsprung 35 durch die Schwerkraft und/oder die Kraft eines Vorspannelements in ihre stabilste, ggf. tiefste Lage innerhalb des Schwenkbereichs gebracht werden, während die Bodenreinigungsmaschine 1 auf einer horizontalen Fläche steht. In dieser Lage befindet sich der Verriegelungsvorsprung 35 ggf. in der untersten Position seines Bewegungsbereichs, was einer Gleichgewichtslage entspricht, frei von jeglichem Eingriff durch die Kulisse 37. Dies hat den Vorteil, dass der Verriegelungsvorsprung 35 eine definierte Position einnehmen kann, wenn er nicht von der Kulisse 37 abgelenkt wird.

Der Verriegelungshebel 31 ist in der Neutralstellung vorzugsweise vertikal zur Bodenfläche angeordnet, sodass eine Verbindungslinie zwischen dem Verriegelungsvorsprung und der zweiten Schwenkachse vertikal verläuft. Dazu ist der Verriegelungsvorsprung 35 mittig, das heißt zentral auf einer Längsachse des Verriegelungshebels 31 angeordnet ist. Dies hat den Vorteil, dass sich das Gewicht des Verriegelungshebels 31 und des Verriegelungsvorsprungs 35 gleichmäßig um die zweite Schwenkachse 33 verteilen. Dies erleichtert es, dem Verriegelungsvorsprung 35, unter der Einwirkung der Schwerkraft in die Neutralstellung zu gelangen, da kein asymmetrisches Drehmoment wirkt, das den Verriegelungshebel 31 aus dieser Position herausziehen würde. In der Neutralstellung wirken vorzugsweise die Gewichtskräfte des Verriegelungshebels 31 und Verriegelungsvorsprungs 35 entlang derselben Achse, was eine stabilisierende Wirkung hat. Dies unterstützt eine klare, stabile und definierte Neutralstellung.

Die Kulisse 37 ist derart ausgestaltet, dass der Verriegelungsvorsprung 35 bei einem Verschwenken des Schwenkarms 25 hin zu der Verriegelungsposition durch die Kulisse 37 aus der Neutralstellung in eine erste Richtung 49 verschwenkt wird und bei Erreichen eines ersten Umschlagpunkts 51 in eine zweite, der ersten entgegengesetzte Richtung 53 schwenkt, sodass der Verriegelungsvorsprung 35 mit der ersten Vertiefung 39 eingreift.

In Figur 4b ist die Verriegelungseinheit 29 in einer Position gezeigt, die zwischen der Reinigungsposition, wie in Figur 4a gezeigt, und der Verriegelungsposition, wie in Figur 5a gezeigt, liegt. In dieser Position wird der Verriegelungsvorsprung 35 und der Verriegelungshebel 31 entlang einer ersten Führungsfläche 55 der Kulisse 37 aus der Neutralstellung in die erste Richtung 49 verschwenkt, sodass auf den Verriegelungshebel 31 und den Verriegelungsvorsprung 35 eine Rückstellkraft wirkt, die den Verriegelungshebel 31 und den Verriegelungsvorsprung 35 in die Neutralstellung, entgegen der ersten Richtung 49, zurückdrückt. Diese Rückstellkraft bewirkt, dass der Verriegelungsvorsprung 35 dann, wenn er den ersten Umschlagpunkt 51 erreicht hat, zurück in Richtung der Neutralstellung verschwenkt. Unter dem ersten Umschlagpunkt 51 wird derjenige Punkt verstanden, an dem der Verriegelungsvorsprung 35 außer Kontakt mit der ersten Führungsfläche 55 kommt, das heißt, dass der Verriegelungsvorsprung 35 von der Kulisse 37, entlang der ersten Führungsfläche 55, nicht weiter in die erste Richtung 49 verschwenkt wird.

Der erste Umschlagpunkt 51 wird erreicht, wenn der Verriegelungsvorsprung 35 außer Kontakt mit der ersten Führungsfläche 55 der Kulisse 37 kommt und der Verriegelungsvorsprung 35 sich in einer Richtung senkrecht zur Bodenfläche unterhalb der ersten Führungsfläche 55 befindet. In dem vorliegenden Ausführungsbeispiel ist die erste Führungsfläche 55 eine gerade Fläche. Alternativ kann die erste Führungsfläche 55 eine Fläche variierender oder gekrümmter Form sein. Als erste Führungsfläche 55 wird diejenige Fläche verstanden, die eingerichtet ist, den Verriegelungsvorsprung 35 in die erste Richtung 49 zu verschwenken. Der erste Umschlagpunkt 51 liegt in einer Richtung senkrecht zur Bodenfläche unterhalb der ersten Führungsfläche 55 und unterhalb der ersten Vertiefung 39. Dies hat den Vorteil, dass der Verriegelungsvorsprung 35 bei Erreichen des ersten Umschlagpunkts 51 aufgrund der Schwerkraft in Richtung der Neutralstellung zurückschwenkt, bis er mit der ersten Vertiefung 39 eingreift. Dadurch wird erreicht, dass die Verriegelungsposition durch bloßes Schwenken des Schwenkarms 25 um die erste Schwenkachse 27 eingenommen werden kann, ohne dass der Schwenkarm 25 seitlich verschwenkt oder ein separates Verriegelungselement benötigt wird.

In Figur 4c ist die Verriegelungseinheit 29 in einer Position gezeigt, in der der Schwenkarm 25 aus der Reinigungsposition in eine Endposition geschwenkt wurde. In dieser Endposition liegt der Verriegelungsvorsprung 35 an einem ersten Schwenkbegrenzungselement 57 an. Das erste Schwenkbegrenzungselement 57 verhindert ein Verschwenken des Verriegelungsvorsprungs 35 zurück in die Neutralstellung, wenn der Schwenkarm 25 über den ersten Umschlagpunkt 51 hinaus verschwenkt wird. Wie bereits erwähnt schwenkt der Verriegelungsvorsprung 35 bei dem hier beschriebenen Ausführungsbeispiel aufgrund der auf ihn wirkenden Schwerkraft zurück in Richtung der Neutralstellung, wenn der Verriegelungsvorsprung 35 von der Kulisse 37 freikommt. Das erste Schwenkbegrenzungselement 57 ist in einer Richtung senkrecht zur Bodenfläche unterhalb des ersten Umschlagpunkts 51 und in der ersten Richtung 49 vor der ersten Vertiefung 39 angeordnet. Dadurch wird zwischen der Kulisse 37 und dem ersten Schwenkbegrenzungselement 57 ein Freiraum 59 gebildet, entlang dessen der Verriegelungsvorsprung 35 in die erste Vertiefung 39 verschwenkt werden kann. Das erste Schwenkbegrenzungselement 57 ist so angeordnet und ausgebildet, dass es mit dem Verriegelungsvorsprung 35 in Kontakt tritt. Durch das erste Schwenkbegrenzungselement 57 wird weiter erreicht, dass der Verriegelungsvorsprung 35 nicht in die Neutralstellung zurückschwenkt, wenn der Schwenkarm 25 über den ersten Umschlagpunkt 51 hinaus verschwenkt wird. Demnach wird erreicht, dass der Verriegelungsvorsprung 35 erst in die Neutralstellung zurückschwenken kann, wenn er das erste Schwenkbegrenzungselement 57 in Richtung der ersten Vertiefung 39 passiert hat, indem der Verriegelungsvorsprung 35 zwischen dem ersten Umschlagpunkt 51 und dem ersten Schwenkbegrenzungselement 57 in Richtung der ersten Vertiefung 39 verschwenkt wurde. Dadurch wird eine stufenweise Verschwenkung des Verriegelungsvorsprungs 35 erreicht, sodass der Verriegelungsvorsprung 35 nicht an der ersten Vertiefung 39 vorbei geschwenkt werden kann, wenn der Schwenkarm 25 über den ersten Umschlagpunkt 51 hinaus verschwenkt wird.

Der Schwenkarm 25 weist ein Anschlagelement 61 auf, das in der Endposition des Schwenkarms 25 mit dem Rahmen 3 in Kontakt steht. Das Anschlagelement 61 ermöglicht eine genaue Definition der Endposition des Schwenkarms 25. In der vorliegenden Ausführungsform ist das Anschlagelement 61 als ein Vorsprung am Schwenkarm 25 ausgebildet. Alternativ kann das Anschlagelement 61 ein Dämpfungselement aufweisen. Durch das Anschlagelement 61 können Beschädigungen des Schwenkarms 25 oder des Rahmens 3 minimiert werden.

Die Figuren 5a bis 5c zeigen weitere schematische Teilansichten der Verriegelungseinheit 29 des Ausführungsbeispiels aus den Figuren 1 bis 3b, wobei die Figuren 5a bis 5c die Verriegelungseinheit 29 jeweils in verschiedenen Positionen zeigen. In Figur 5a ist die Verriegelungseinheit 29 in der Verriegelungsposition gezeigt. In der Verriegelungsposition hat der Verriegelungsvorsprung 35 den ersten Umschlagpunkt 51 passiert, sodass er in die zweite Richtung 53 verschwenkt wurde und mit der ersten Vertiefung 39 eingreift, wobei er durch eine auf das Reinigungselement 9 wirkende Schwerkraft in der ersten Vertiefung 39 gehalten wird. Die Kulisse 37 ist derart angeordnet, dass die erste Vertiefung 39 in der ersten Richtung 49 relativ zur Neutralstellung des Verriegelungsvorsprungs 35 versetzt ist, sodass der Verriegelungsvorsprung 35 dann, wenn er mit der ersten Vertiefung 39 eingreift, zumindest teilweise in der ersten Richtung 49 verschwenkt ist. Dies hat den Vorteil, dass die Rückstellkraft, die den Verriegelungsvorsprung 35 in die Neutralstellung zurückdrängt, den Verriegelungsvorsprung 35 gegen die erste Vertiefung 39 drückt. Dadurch kann ein besonders einfaches und sicheres Eingreifen des Verriegelungsvorsprungs 35 mit der ersten Vertiefung 39 erreicht werden. Nachfolgend wird mit Bezug auf die Figuren 5b und 5c die Entriegelung des Verriegelungsvorsprungs 35 beschrieben.

In Figur 5b ist die Verriegelungseinheit 29 in einer Position gezeigt, die sie einnimmt, wenn der Verriegelungsvorsprung 35 aus der Verriegelungsposition in die Reinigungsposition verbracht wird. Die Kulisse 37 ist derart ausgebildet, dass der Verriegelungsvorsprung 35 in die zweite Richtung 53 verschwenkt wird, wenn der Schwenkarm 25 über die Verriegelungsposition hinaus bis zu einem zweiten Umschlagpunkt 63 verschwenkt wird. Der zweite Umschlagpunkt 63 ist analog zum ersten Umschlagpunkt 51 derjenige Punkt, an dem der Verriegelungsvorsprung 35 außer Kontakt mit der ersten Vertiefung 39 oder einer an die erste Vertiefung 39 grenzenden zweiten Führungsfläche 65 kommt, das heißt, dass der Verriegelungsvorsprung 35 von der Kulisse 37, entlang der zweiten Führungsfläche 65, nicht weiter in die erste Richtung 49 verschwenkt wird. Der zweite Umschlagpunkt 63 wird erreicht, wenn der Verriegelungsvorsprung 35 außer Kontakt mit der zweiten Führungsfläche 65 der Kulisse 37 kommt. In der vorliegenden Ausführungsform ist die zweite Führungsfläche 65 eine gerade Fläche. Alternativ kann die zweite Führungsfläche 65 eine Fläche mit gekrümmter Form sein. Als zweite Führungsfläche 65 wird diejenige Fläche verstanden, die an die erste Vertiefung 39 angrenzt und eingerichtet ist, den Verriegelungsvorsprung 35 in die erste Richtung 49 zu verschwenken oder in der verschwenkten Position zu halten. Der zweite Umschlagpunkt 63 liegt in einer Richtung senkrecht zur Bodenfläche unterhalb der zweiten Führungsfläche 65 und unterhalb der ersten Vertiefung 39. Weiter liegt der zweite Umschlagpunkt 63 in einer Richtung senkrecht zur Bodenfläche unterhalb des ersten Umschlagpunkts 51. Dies hat den Vorteil, dass der Verriegelungsvorsprung 35 bei Erreichen des zweiten Umschlagpunkts 63 aufgrund der Schwerkraft in Richtung der Neutralstellung zurückschwenkt. Dadurch wird erreicht, dass der Verriegelungsvorsprung 35 aus der ersten Vertiefung 39 durch bloßes Schwenken des Schwenkarms 25 um die erste Schwenkachse 27 freikommen kann, ohne dass der Schwenkarm 25 seitlich verschwenkt oder ein separates Verriegelungselement benötigt wird.

Wenn der Schwenkarm 25 in der Endposition ist, befindet sich der Verriegelungsvorsprung 35 in der untersten Position unterhalb des zweiten Umschlagpunkts 63. Da der Verriegelungsvorsprung 35 in dieser Position von der Kulisse 37 freigekommen ist, kann der Verriegelungsvorsprung 35 in die Neutralstellung schwenken. Dadurch wird erreicht, dass der Verriegelungsvorsprung 35 aus der ersten Vertiefung 39 herausgeführt und von der Kulisse 37 gelöst werden kann, sodass ein Verschwenken des Schwenkarm 25 in die Reinigungsposition ermöglicht wird.

Die Verriegelungseinheit 29 weist ein zweites Schwenkbegrenzungselement 67 auf, das ein Verschwenken des Verriegelungsvorsprungs 35 in der zweiten Richtung 53 über die Neutralstellung hinaus verhindert, wenn der Schwenkarm 25 über den zweiten Umschlagpunkt 63 hinaus verschwenkt wird. Das zweite Schwenkbegrenzungselement 67 ist so angeordnet und ausgebildet, dass es mit dem Verriegelungsvorsprung 35 in Kontakt tritt. Das zweite Schwenkbegrenzungselement 67 ist in einer Richtung senkrecht zur Bodenfläche unterhalb des zweiten Umschlagpunkts 63 und in der ersten Richtung 49 hinter der ersten Vertiefung 39 angeordnet. Das zweite Schwenkbegrenzungselement 67 dient dazu zu verhindern, dass der Verriegelungsvorsprung 35 dann, wenn er den zweiten Umschlagpunkt 63 passiert hat, über die Neutralstellung hinaus in die zweite Richtung 53 schwenkt, was zu einem Schwingen des Verriegelungsvorsprungs 35 um die Neutralstellung herum führen kann. Demnach kann durch das zweite Schwenkbegrenzungselement 67 ein Schwenken des Verriegelungsvorsprungs 35 um die Neutralstellung herum minimiert werden, sodass der Verriegelungsvorsprung 35 in die Neutralstellung schwenkt und in dieser verbleibt bzw. gehalten wird. Dadurch wird erreicht, dass der Schwenkarm 25 von der Verriegelungsposition unmittelbar in die Reinigungsposition verschwenkt werden kann, ohne dass ein Nutzer abwarten muss, bis der Verriegelungsvorsprung 35 die Neutralstellung erreicht hat. Aus der in Figur 5b gezeigten Position kann die Verriegelungseinheit 29 in die Reinigungsposition verbracht werden. Dies wird nachfolgend anhand Figur 5c beschrieben.

In Figur 5c ist die Verriegelungseinheit 29 in einer Position gezeigt, die sie einnimmt, wenn der Verriegelungsvorsprung 35 aus der Verriegelungsposition in die Reinigungsposition verbracht wird. Bei einem Verschwenken des Schwenkarms 25 von dem zweiten Umschlagpunkt 63 hin zu der Reinigungsposition wird der Verriegelungsvorsprung 35 durch die Kulisse 37 aus der Neutralstellung in die zweite Richtung 53 verschwenkt, und wenn der Verriegelungsvorsprung 35 von der Kulisse 37 freikommt, schwenkt der Verriegelungsvorsprung 35 in die Neutralstellung zurück. Der Verriegelungsvorsprung 35 wird entlang einer dritten Führungsfläche 69 der Kulisse 37 aus der Neutralstellung in die zweite Richtung 53 verschwenkt, sodass auf den Verriegelungshebel 35 und den Verriegelungsvorsprung 35 eine Rückstellkraft in die erste Richtung 49 wirkt, die den Verriegelungshebel 31 und den Verriegelungsvorsprung 35 in die Neutralstellung zurückdrückt. Diese Rückstellkraft bewirkt, dass der Verriegelungsvorsprung 35 dann, wenn er von der Kulisse 37 freikommt, zurück in die Neutralstellung verschwenkt. Dies hat den Vorteil, dass der Verriegelungsvorsprung 35 selbsttätig in die Neutralstellung zurückschwenkt, sodass der Verriegelungsvorsprung 35 stets selbsttätig mit der Kulisse 37 eingreifen und von dieser freikommen kann.

Die Kulisse 37 ist dabei derart ausgestaltet, dass der Verriegelungsvorsprung 35 aus der zweiten Richtung 53 in die Neutralstellung zurückschwenkt, wenn der Schwenkarm 25 in Richtung der Reinigungsposition über einen dritten Umschlagpunkt 71 hinaus verschwenkt wird. Der dritte Umschlagpunkt 71 ist analog zum ersten Umschlagpunkt 51 derjenige Punkt, an dem der Verriegelungsvorsprung 35 außer Kontakt mit der dritten Führungsfläche 69 kommt, das heißt, dass der Verriegelungsvorsprung 35 von der Kulisse 37, entlang der dritten Führungsfläche 69, nicht weiter in die zweite Richtung 53 verschwenkt wird. Der dritte Umschlagpunkt 71 wird erreicht, wenn der Verriegelungsvorsprung 35 außer Kontakt mit der dritten Führungsfläche 69 der Kulisse 37 kommt. In der vorliegenden Ausführungsform ist die dritte Führungsfläche 69 eine gerade Fläche. Alternativ kann die dritte Führungsfläche 69 eine Fläche mit gekrümmter Form sein. Als dritte Führungsfläche 69 wird diejenige Fläche verstanden, die vom zweiten Umschlagpunkt 63 zum dritten Umschlagpunkt 71 verläuft und eingerichtet ist, den Verriegelungsvorsprung 35 in die zweite Richtung 53 zu verschwenken. Der dritte Umschlagpunkt 71 liegt in einer Richtung senkrecht zur Bodenfläche oberhalb der dritten Führungsfläche 69. Dies hat den Vorteil, dass der Verriegelungsvorsprung 35 bei Erreichen des dritten Umschlagpunkts 71 aufgrund der Schwerkraft in Richtung der Neutralstellung zurückschwenkt. Dadurch wird erreicht, dass der Verriegelungsvorsprung 35 durch bloßes Schwenken des Schwenkarms 25 um die erste Schwenkachse 27 in die Reinigungsposition zurück in die Neutralstellung verschwenkt, ohne dass der Schwenkarm 25 seitlich verschwenkt oder ein separates Verriegelungselement benötigt wird.

In der vorliegenden Ausführungsform bildet der dritte Umschlagpunkt 71 den höchsten Punkt der Kulisse 37 relativ zur Bodenfläche, sodass der Verriegelungsvorsprung 35 dann, wenn er den dritten Umschlagpunkt 71 passiert, von der Kulisse 37 freikommt und in die Neutralstellung zurückschwenkt. Sobald der Verriegelungsvorsprung 35 über den dritten Umschlagpunkt 71 hinaus verschwenkt wurde, kann er durch erneutes Verschwenken des Schwenkarms 25 wieder in die Verriegelungsposition verschwenkt werden. Dadurch lässt sich auf besonders einfache Weise eine Ver- und Entriegelung des Schwenkarms 25 durch bloßes Schwenken des Schwenkarms 25 um die erste Schwenkachse 27 in eine Richtung erreichen.

Insbesondere wird durch die vorliegende Erfindung erreicht, dass ein Verriegeln des Schwenkarms 25 durch Verschwenken des Schwenkarms 25 in Richtung der Bodenfläche und ein Entriegeln des Schwenkarms 25 durch Verschwenken in dieselbe Richtung ermöglicht wird. Dadurch wird eine besonders einfache Handhabung der Bodenreinigungsmaschine 1 erreicht, da ein Nutzer den Schwenkarm 25 stets nur in eine Richtung verschwenken muss, um diesen zu Verriegeln und zu Entriegeln.

Zusammenfassend kann also festgestellt werden, dass mithilfe der Bodenreinigungsmaschine 1 eine Verriegelungs- und Entriegelungsfunktion bereitgestellt wird, mit der die Reinigungselementanordnung 7 auf besonders einfache und sichere Weise in einer Position beabstandet von der Bodenfläche gehalten und aus dieser Position gelöst werden kann.

### Bezugszeichenliste:

- 1: Bodenreinigungsmaschine
- 3: Rahmen
- 5: Fahrwerk
- 7: Reinigungselementanordnung
- 9: Reinigungselement
- 11: Antriebseinheit
- 13: Gehäuse
- 15: Haltegriff
- 17: erste Fahrwerksachse
- 19: zweite Fahrwerksachse
- 21: erste Rolleinheit
- 23: zweite Rolleinheit
- 25: Schwenkarm
- 27: erste Schwenkachse
- 29: Verriegelungseinheit
- 31: Verriegelungshebel
- 33: zweite Schwenkachse
- 35: Verriegelungsvorsprung
- 37: Kulisse
- 39: erste Vertiefung
- 41: dritte Schwenkachse
- 43: erstes Ende
- 45: zweites Ende
- 47: Betätigungselement
- 49: erste Richtung
- 51: erster Umschlagpunkt
- 53: zweite Richtung
- 55: erste Führungsfläche
- 57: erstes Schwenkbegrenzungselement
- 59: Freiraum
- 61: Anschlagelement
- 63: zweiter Umschlagpunkt
- 65: zweite Führungsfläche
- 67: zweites Schwenkbegrenzungselement
- 69: dritte Führungsfläche
- 71: dritter Umschlagpunkt

## Patentansprüche

1. Bodenreinigungsmaschine (1) mit
einem Rahmen (3),
einem an dem Rahmen (3) angeordneten Fahrwerk (5) zum Bewegen der Bodenreinigungsmaschine (1) über eine zu reinigende Bodenfläche,
einer Reinigungselementanordnung (7) mit wenigstens einem, vorzugsweise angetriebenen, Reinigungselement (9), wobei das Reinigungselement (9) ausgebildet ist, mit der zu reinigenden Bodenfläche einzugreifen,
einem Schwenkarm (25), der mit der Reinigungselementanordnung (7) verbunden und um eine erste Schwenkachse (27) schwenkbar an dem Rahmen (3) gehaltert ist,
einer Verriegelungseinheit (29) zur Verriegelung des Schwenkarms (25) mit dem Rahmen (3) in mindestens eine Schwenkrichtung, wobei die Verriegelungseinheit (29)
einen Verriegelungshebel (31), der um eine zweite Schwenkachse (33) schwenkbar mit einem aus dem Schwenkarm (25) und dem Rahmen (3) verbunden ist, wobei der Verriegelungshebel (31) einen Verriegelungsvorsprung (35) aufweist, der beabstandet von der zweiten Schwenkachse (33) angeordnet ist und sich in Richtung der zweiten Schwenkachse (33) von dem Verriegelungshebel (31) wegerstreckt, und
eine Kulisse (37), die mit dem anderen aus dem Schwenkarm (25) und dem Rahmen (3) verbunden ist, wobei die Kulisse (37) eine erste Vertiefung (39) aufweist, in der der Verriegelungsvorsprung (35) aufgenommen werden kann,
aufweist,
wobei die erste Schwenkachse (27) zwischen der zweiten Schwenkachse (33) und der Reinigungselementanordnung (7) angeordnet ist,
wobei der Schwenkarm (25) zwischen einer Reinigungsposition, in der die Reinigungselementanordnung (7) mit der zu reinigenden Bodenfläche eingreift und in der der Verriegelungsvorsprung (35) von der Kulisse (37) gelöst ist, und einer Verriegelungsposition verschwenkt werden kann, in der die Reinigungselementanordnung (7) von der zu reinigenden Bodenfläche beabstandet ist und in der der Verriegelungsvorsprung (35) mit der ersten Vertiefung (39) der Kulisse (37) eingreift, wobei er durch eine auf die Reinigungselementanordnung (7) wirkende Kraft in der ersten Vertiefung (39) gehalten wird,
wobei die Kulisse (37) derart ausgestaltet ist,
dass der Verriegelungsvorsprung (35) bei einem Verschwenken des Schwenkarms (25) hin zu der Verriegelungsposition durch die Kulisse (37) aus einer Neutralstellung in eine erste Richtung (49) verschwenkt wird und bei Erreichen eines ersten Umschlagpunkts (51) in eine zweite, der ersten entgegengesetzte, Richtung (53) verschwenkt wird, sodass der Verriegelungsvorsprung (35) mit der ersten Vertiefung (39) eingreift,
dass der Verriegelungsvorsprung (35) in die zweite Richtung (53) verschwenkt wird, wenn der Schwenkarm (25) über die Verriegelungsposition hinaus bis zu einem zweiten Umschlagpunkt (63) verschwenkt wird, und
dass bei einem Verschwenken des Schwenkarms (25) von dem zweiten Umschlagpunkt (63) hin zu der Reinigungsposition der Verriegelungsvorsprung (35) durch die Kulisse (37) in die zweite Richtung (53) verschwenkt wird.

2. Bodenreinigungsmaschine (1) nach Anspruch 1, wobei der Verriegelungshebel (31) in der Neutralstellung vertikal angeordnet ist, sodass vorzugsweise eine Verbindungslinie zwischen dem Verriegelungsvorsprung (35) und der zweiten Schwenkachse (33) vertikal verläuft, wobei die Neutralstellung die Position ist, die der Verriegelungshebel (31) aufgrund einer Kraft, vorzugsweise der Schwerkraft, einnimmt.

3. Bodenreinigungsmaschine (1) nach einem der Ansprüche 1 oder 2, wobei die Kulisse (37) derart angeordnet ist, dass die erste Vertiefung (39) in der ersten Richtung (49) relativ zur Neutralstellung des Verriegelungsvorsprungs (35) versetzt ist, sodass der Verriegelungsvorsprung (35) dann, wenn er mit der ersten Vertiefung (39) eingreift, in der ersten Richtung (49) gegenüber der Neutralstellung verschwenkt ist.

4. Bodenreinigungsmaschine (1) nach einem der vorhergehenden Ansprüche, wobei die Kulisse (37) ein erstes Schwenkbegrenzungselement (57) aufweist, das ein Verschwenken des Verriegelungsvorsprungs (35) zurück in die Neutralstellung verhindert, wenn der Schwenkarm (25) über den ersten Umschlagpunkt (51) hinaus verschwenkt wird.

5. Bodenreinigungsmaschine (1) nach einem der vorhergehenden Ansprüche, wobei die Kulisse (37) ein zweites Schwenkbegrenzungselement (67) aufweist, das ein Verschwenken des Verriegelungsvorsprungs (35) in der zweiten Richtung (53) über die Neutralstellung hinaus verhindert, wenn der Schwenkarm (25) über den zweiten Umschlagpunkt (63) hinaus verschwenkt wird.

6. Bodenreinigungsmaschine (1) nach einem der vorhergehenden Ansprüche, wobei die Kulisse (37) derart ausgestaltet ist, dass der Verriegelungsvorsprung (35) in die erste Richtung (49) hin zu der Neutralstellung zurückschwenkt, wenn der Schwenkarm (25) in Richtung der Reinigungsposition über einen dritten Umschlagpunkt (71) hinaus verschwenkt wird.

7. Bodenreinigungsmaschine (1) nach Anspruch 6, wobei der dritte Umschlagpunkt (71) den höchsten Punkt der Kulisse (37) relativ zur Bodenfläche bildet, sodass der Verriegelungsvorsprung (35) dann, wenn er den dritten Umschlagpunkt (71) passiert, von der Kulisse (37) freikommt und in die Neutralstellung zurückschwenkt.

8. Bodenreinigungsmaschine (1) nach einem der vorhergehenden Ansprüche, wobei die Reinigungselementanordnung (7) schwenkbar um eine dritte Schwenkachse (41) an einem ersten Ende (43) des Schwenkarms (25) angeordnet ist.

9. Bodenreinigungsmaschine (1) nach Anspruch 8, wobei der Schwenkarm (25) ein zweites, dem ersten Ende (43) gegenüberliegendes, Ende (45) aufweist, an dem ein Betätigungselement (47) angeordnet ist.

10. Bodenreinigungsmaschine (1) nach einem der vorhergehenden Ansprüche, wobei der Schwenkarm (25) über die Verriegelungsposition hinaus bis zu einer Endposition verschwenkt werden kann, in der der Schwenkarm (25) mit dem Rahmen (3) in Kontakt steht und der Verriegelungsvorsprung (35) vorzugsweise in der Neutralstellung ist.

11. Bodenreinigungsmaschine (1) nach Anspruch 10, wobei der Schwenkarm (25) ein Anschlagelement (61) aufweist, das in der Endposition des Schwenkarms (25) mit dem Rahmen (3) in Kontakt steht.

12. Bodenreinigungsmaschine (1) nach einem der vorhergehenden Ansprüche, wobei das Fahrwerk (5) eine erste Fahrwerksachse (17) und eine zweite Fahrwerksachse (19) aufweist, wobei um jede der Fahrwerksachsen (17, 19) mindestens eine Rolleinheit (21, 23) drehbar ist, mit denen das Fahrwerk (5) über die zu reinigende Bodenfläche rollen kann, wobei die erste Schwenkachse (27) in einer Richtung parallel zur Bodenfläche zwischen der ersten Fahrwerksachse (17) und der zweiten Fahrwerksachse (19) angeordnet ist.

13. Bodenreinigungsmaschine (1) nach einem der vorhergehenden Ansprüche, wobei die erste Schwenkachse (27) und die zweite Schwenkachse (33) parallel zueinander angeordnet sind.

14. Bodenreinigungsmaschine (1) nach Anspruch 13, wobei die dritte Schwenkachse (41) parallel zur ersten Schwenkachse (27) und zur zweiten Schwenkachse (33) angeordnet ist.
